# EUROPÄISCHE PATENTSCHRIFT

(11) **EP 0 023 928 B1**
(45) Veröffentlichungstag und Bekanntmachung des Hinweises auf die Patenterteilung: **18.05.1983**
(21) Anmeldenummer: 79102848.3
(22) Anmeldetag: 08.08.1979
(51) Int. Cl.: D03D 47/30

(54) **Düsenanordnung für eine Webmaschine mit Strahleintrag**
Nozzle arrangement for a jet loom
Buses pour métier à tisser à jet de fluide

(43) Veröffentlichungstag der Anmeldung: 18.02.1981
(73) Patentinhaber: GEBRÜDER SULZER AKTIENGESELLSCHAFT, CH-8401 Winterthur (CH)
(72) Erfinder: Simson, Dionizy, CH-8400 Winterthur (CH)

## Beschreibung

Die Erfindung betrifft eine Düsenanordnung für eine Webmaschine mit Strahl-, z.B. Luftstrahleintrag, mit mindestens zwei hintereinander geschalteten Eintragsdüsen für das einzutragende, fadenförmige Material, wobei jede Eintragsdüse einen vor einer Strahleinleitstelle angeordneten Zuleitkanal und einen nach der Strahleinleitstelle angeordneten Ableitkanal aufweist.

Bei bekannten Anordnungen dieser Art (DE-OS-27 41 859=US-PS-4 133 353, DE-OS-29 00 144) besteht zwischen der Austrittsöffnung der ersten Düse und der Eintrittsöffnung der folgenden Düse freier Raum, so dass der Luftstrahl der ersten Düse weitgehend in die Umgebung austreten kann, Dadurch kann das Eintragsmaterial vor dem Eintritt in die folgende Düse in die Umgebung abgelenkt werden. Dies ist insbesondere beim Einfädeln eines neuen Schussfadens durch die verschiedenen Düsen der Anordnung nachteilig.

Der Erfindung liegt die Aufgabe zugrunde, eine besonders in dieser Hinsicht verbesserte Düsenanordnung zu schaffen.

Die Erfindung besteht darin, dass zwischen der Austrittsöffnung des Ableitkanals der ersten Düse und der Eintrittsöffnung des Zuleitkanals der folgenden Düse ein Führungskanal von-im Vergleich zu dem Querschnitt des Ableitkanales der ersten Düse-mindestens etwa vierfachem Querschnitt unter Dichtung mit dem Ableitkanal der ersten Düse angeordnet ist. Hierdurch wird es möglich, einen flächenmässig grösseren Mittelbereich von praktisch konstanter Geschwindigkeit in dem Führungskanal zu erzielen. Der Faden wird praktisch nur in diesem Mittelbereich vorwärts getragen. Die eine Geschwindigkeitsabnahme aufweisenden Randbereiche des Führungskanales sind relativ zu dem Mittelbereich von geringer Erstreckung. Diese Randbereiche vermögen praktisch keinen Einfluss auf den Faden auszuüben, so dass dieser nicht aus dem Mittelbereich abgelenkt wird. Der Webbetrieb und auch das Einfädeln eines neuen Schussfadens etwa nach einem Schussfadenbruch werden dadurch begünstigt. Die Luft kann in dem Bereich zwischen den beiden Düsen geführt werden.

Weitere Merkmale ergeben sich aus der folgenden Beschreibung von Ausführungsbeispielen in Verbindung mit der Zeichnung und den Ansprüchen.

Die Zeichnung zeigt eine erfindungsgemäss ausgebildete Düsenanordnung für eine Luftstrahlwebmaschine.
Fig. 1 ist ein Schnitt durch eine erste Ausführungsform,
Fig. 1 a zeigt eine andere Position der Teile nach Fig. 1,
Fig. 1b erläutert ein zu Fig. 1 gehörendes Geschwindigkeitsdiagramm und
Fig. 2 und 3 veranschaulichen abgewandelte Ausführungsformen.

Ein Gehäuse 1 enthält zwei als Ganzes mit 2,3 bezeichnete, hintereinander geschaltete Düsen. Jede Düse 2,3 enthält einen Düsenkörper 4, der unter Zwischenlage von Gummidichtungen 5 in eine Bohrung 6 des Gehäuses 1 eingeschoben ist.

Der Düsenkörper 4 enthält einen Zuleitkanal 8 für den von einer nicht dargestellten Schussfaden-Vorratsspule kommenden Schussfaden 7 und mehrere, um ihn herum angeordnete Luftzuführungskanäle 9, die an einer Einleitstelle 70 münden. Die Kanäle 9 erhalten Luft durch einen Zuführungskanal 1. In Strömungs- bzw. Fadenlaufrichtung nach der Lufteinleitstelle 70 ist ein Ableitkanal 12 angeordnet.

Auf den Ableitkanal 12 jeder Düse 2,3, dessen Querschnitt mit A bezeichnet ist, ist unter Zwischenlage eines Dichtungsringes 13 ein Führungsrohr 14 aufgeschoben, dessen Querschnitt B im Vergleich zu dem Querschnitt A wesentlich grösser ist, z.B. das Vier- bis Achtfache beträgt.

Das auf der Düse 2 befindliche, gemäss Pfeil 61 axial verschiebbare Führungsrohr 14 kann z.B. in Fig. 1 soweit nach links geschoben sein, dass zwischen seiner Austrittsöffnung 16 und der Eintrittsöffnung 17 der folgenden Düse 3 nur ein geringer Abstand C von z.B. ein bis zwei Millimeter besteht.

Die Geschwindigkeit der den Ableitkanal 12 an der Austrittsöffnung 21 der Düse 2 verlassenden Luft wird durch die Vergrösserung des Querschnitts von A auf B stark abgesenkt. Dadurch kann ein relativ grosser Mittelbereich M in dem Querschnitt B entstehen, welcher praktisch konstante Geschwindigkeit aufweist. Die Randbereiche sind im Vergleich dazu vernachlässigbar klein. Dies wirkt sich auf die Fadenführung stabilisierend aus; der Faden hat eine verstärkte Tendenz im Mittelbereich zu verbleiben. Vgl. die entsprechenden Geschwindigkeitspfeile in dem Diagramm nach Fig. 1b. Ein Teil der Luft kann bei C in die Umgebung austreten. Der restliche Teil gelangt in die Einströmöffnung 17 der folgenden Düse 3.

In entsprechender Weise kann das bei der Düse 3 befindliche Führungsrohr 14 verhältnismässig nahe an das durch die gemäss Pfeil 62 bewegten Kettfäden 22 gebildete Webfach 20 herangeführt werden, wo ein Gewebe 23 durch Eintragen der Schussfäden 7 erzeugt wird.

Das Führungsrohr 14 von Düse 2 kann beispeilsweise auch in Fig. 1 soweit nach links geschoben werden, dass es gemäss Fig. 1 a in die Einströmöffnung 17 der Düse 3 hineinragt oder auf dem Einströmtrichter 24 aufsitzt. In diesem Fall kann keine oder nur sehr wenig Luft in die Umgebung austreten.

Bei dem Beispiel nach Fig. 2 besitzt das Führungsrohr 14 lediglich in dem Endbereich 26 zwei Reihen von Perforationslöchern 27. Durch sie vermag ein Anteil der Luft in die Umgebung auszutreten, und zwar auch dann, wenn das Rohr 14 gemäss Fig. 1 soweit nach links ausgeschoben ist, dass es in die Eintrittsöffnung 17 der Düse 3 hineinragt oder auf dem Einströmtrichter 24 aufsitzt.

Bei der Bauart nach Fig. 2 besitzt das Führungsrohr 14 und das Rohr 12 Gewinde 28, wodurch das Rohr 14 axial verschiebbar und einstellbar ist.

Bei der Ausführungsform nach Fig. 3 besitzt das Führungsrohr 14 auf seiner ganzen Länge Perforationslöcher 27. Hierdurch lässt sich die Menge der durch das Rohr 14 hindurch in die Umgebung austretenden Luft einstellen.

Bei den verschiedenen Verianten lassen sich die Verhältnisse bezüglich der Führung des Schussfadens 7 zwischen den Düsen 2,3 einerseits und der ihn mitnehmenden Luft andererseits in verschiedener Hinsicht verändern. Das Führungsrohr zwischen den beiden Düsen kann insbesondere auch während des Webbetriebes vom Bedienungspersonal auf optimale Verhältnisse eingestellt werden.

## Patentansprüche

1. Düsenanordnung für eine Webmaschine mit Strahl-, z.B. Luftstrahleintrag, mit mindestens zwei hintereinander geschalteten Eintragsdüsen (2,3) für das einzutragende, fadenförmige Material (7), wobei jede Eintragsdüse (2,3) einen vor einer Strahleinleitstelle (70) angeordneten Zuleitkanal (8) und einen nach der Strahleinleitstelle (70) angeordneten Ableitkanal (12) aufweist, dadurch gekennzeichnet, dass zwischen der Austrittsöffnung (21) des Ableitkanals (12) der ersten Düse (2) und der Eintrittsöffnung (17) des Zuleitkanals (8) der folgenden Düse (3) ein Führungskanal (14 von-im Vergleich zu dem Querschnitt (A) des Ableitkanales (12) der ersten Düse (2)-mindestens etwa vierfachem Querschnitt (B) unter Dichtung mit dem Ableitkanal (12) der ersten Düse (2) angeordnet ist.

2. Anordnung nach Anspruch 1, dadurch gekennzeichnet, dass der Führungskanal (14) auf den Ableitkanal der ersten Düse (2) aufgesetzt ist.

3. Anordnung nach den Ansprüchen 1 und 2, dadurch gekennzeichnet, dass der Führungskanal (14) auf dem Ableitkanal (12) verschiebbar angeordnet ist.

4. Anordnung nach einem der vorhergehenden Ansprüche, dadurch gekennzeichnet, dass der Führungskanal (14) wenigstens an dem der folgenden Düse (3) zugekehrten Ende (26) Perforation (27) aufweist.

5. Anordnung nach einem der vorhergehenden Ansprüche, dadurch gekennzeichnet, dass der Ableitkanal (12) der folgenden Düse (3) gleichen Querschnitt (A) aufweist wie der Ableitkanal (12) der ersten Düse (2).

## Revendications

1. Dispositif à buses destiné à un métier à tisser à introduction de jets, par exemple jets d'air, comprenant au moins deux buses d'alimentation (2,3) montées l'une derrière l'autre et destinées à la matière filiforme (7) à introduire, chaque buse d'alimentation (2,3) présentant un canal d'amenée (8) disposé avant un endroit d'introduction de jets (70) et un canal de décharge (12) disposé après l'endroit d'introduction de jets (70), caractérisé en ce que, entre l'orifice de sortie (21) du canal de décharge (12) de la première buse (2) et l'orifice d'entrée (17) du canal d'arrivée (8) de la buse suivante (3), on dispose un canal de guidage (14) ayant une section transversale (B) au moins à peu près quadruple, par comparaison avec la section transversale (A) du canal de décharge (12) de la première buse (2), en prévoyant une étanchéité avec le canal de décharge (12) de la première buse (2).

2. Dispositif selon la revendication 1, caractérisé en ce que le canal de guidage (14) repose sur le canal de décharge de la première buse (2).

3. Dispositif selon les revendications 1 et 2, caractérisé en ce que le canal de guidage (14) est disposé de manière à pouvoir se déplacer sur le canal de décharge (12).

4. Dispositif selon l'une des revendications précédentes, caractérisé en ce que le canal de guidage (14) présente des perforations (27) au moins sur l'extrémité (26) tournée vers la buse suivante (3).

5. Dispositif selon l'une des revendications précédentes, caractérisé en ce que le canal de décharge (12) de la buse suivante (3) a la même section transversale (A) que le canal de décharge (12) de la première buse (2).

## Claims

1. A nozzle assembly for a jet weaving machine e.g. an air jet weaving machine comprising at least two successively disposed insertion nozzles (2,3) for the thread-like material (7) to be inserted, each nozzle (2,3) having a passage (8) for conveying a yarn therethrough, disposed upstream an air inlet point (70) and an outflow tube (12) disposed downstream said air inlet point (70) characterized in that a guide tube (14) is disposed between the outlet opening (21) of the outflow tube (12) of the first nozzle (2) and the inlet opening (17) of the passage (8) of the following nozzle (3), said guide tube (14) being in sealed relation with the outflow tube (12) of the first nozzle (2) and having a cross-sectional area (B) at least about four times greater than the cross-sectional area (A) of the outflow tube (12) of the first nozzle (2).

2. Assembly according to claim 1, characterized in that the guide tube (14) is mounted on the outflow tube of the first nozzle (2).

3. Assembly according to claims 1 and 2, characterized in that the guide tube (14) is slidably mounted on the outflow tube (12).

4. Assembly according to one of the foregoing claims, characterized in that the guide tube (14) has perforations (27) at least at the end (26) adjacent the following nozzle (3).

5. Assembly according to one of the foregoing claims, characterized in that the outflow tube (12) of the following nozzle (3) has equal cross-sectional area (A) as the outflow tube (12) of the first nozzle (2).
